# EUROPÄISCHE PATENTSCHRIFT

(11) **EP 1 739 258 B1**
(45) Veröffentlichungstag und Bekanntmachung des Hinweises auf die Patenterteilung: **23.07.2008**
(21) Anmeldenummer: 05013791.8
(22) Anmeldetag: 27.06.2005
(51) Int. Cl.: E05B 65/12

(54) **Kraftfahrzeugschloss**
Motor vehicle lock
Serrure de véhicule automobile

(43) Veröffentlichungstag der Anmeldung: 03.01.2007
(73) Patentinhaber: Brose Schliesssysteme GmbH & Co. KG, 42369 Wuppertal (DE)
(72) Erfinder: Stefanic, Josip, 51519 Odenthal (DE)
(74) Vertreter: Gesthuysen, von Rohr & Eggert

(56) Entgegenhaltungen:
- DE-A1- 19 614 122
- FR-A- 2 841 928
- US-A- 5 938 253
- US-A1- 2003 020 285

## Beschreibung

Die vorliegende Erfindung betrifft ein Kraftfahrzeugschloß gemäß dem Oberbegriff des Anspruchs 1.

Das Kraftfahrzeugschloß ist in besonderem Maße als Heckklappenschloß geeignet, kann aber auch als Seitentürschloß, Hecktürschloß oder Haubenschloß Verwendung finden.

Ein bekanntes Kraftfahrzeugschloß (DE 39 32 268 C2) weist eine Sperrklinke und eine Schloßfalle auf, die miteinander mittels einer Feder verbunden sind. Die Feder ist dabei so angeordnet, daß die Sperrklinke in Richtung ihrer Einfallstellung belastet ist. Wenn die Sperrklinke mittels eines motorischen Antriebes in ihre Aushebestellung bewegt ist, belastet die Feder die Schloßfalle in Richtung der Freigabestellung der Schloßfalle. Hierdurch soll sichergestellt sein, daß die Schloßfalle sicher geöffnet wird. Die sichere Öffnung ist jedoch beispielsweise dann nicht gegeben, wenn die Tür vereist ist und die Kraftfahrzeugtür daher nicht von der Türdichtung in Richtung der Öffnungsstellung gedrückt wird. Die Schloßfalle wird dann durch den Schließbolzen in ihrer Hauptschließstellung gehalten und die Sperrklinke wird aufgrund der Federkraft zurück in die Einfallstellung bewegt. Ein sicheres Öffnen ist somit unter gewissen Umständen nicht möglich.

Um nach erfolgtem Ausheben der Sperrklinke einen Wiedereinfall der Sperrklinke in die Einfallstellung zu verhindern, ist es bekannt, einen mechanischen Hebel, den sog. Schneelasthebel, an dem Kraftfahrzeugschloß vorzusehen. Der Schneelasthebel fällt bei Erreichen der Aushebestellung der Sperrklinke relativ zur Sperrklinke so ein, daß die Sperrklinke in der Aushebestellung gehalten wird bis die Schloßfalle ihre Freigabestellung erreicht hat. In dieser Stellung der Schloßfalle wird der Schneelasthebel von der Sperrklinke freigeschwenkt, so daß diese bezüglich der Hauptschließstellung der Schloßfalle wieder funktionstüchtig ist Diese mechanische Technik ist zwar bewährt und zweckmäßig, da sie das Problem einer nicht von selbst öffnenden Klappe oder Tür beispielsweise bei Belastung durch Schnee, bei nicht hinreichender Rückstellkraft der Dichtung oder bei festgefrorener Dichtung einer Lösung zuführt.

Der zusätzliche Hebel stellt aber einen zusätzlichen Kostenfaktor und einen zusätzlichen Risikofaktor (Klemmen, Bruch) dar.

Das Ausschließen eines Wiedereinfallens der Sperrklinke in die Einfallstellung kann bei motorisch angetriebenen Sperrklinken auch rein steuerungstechnisch realisiert werden. Hierzu ist es erforderlich, die Bewegung der Schloßfalle bis zum Erreichen der Freigabestellung mittels Mikroschaltern abzutasten. Diese Variante ist jedoch sowohl teuer als auch fehleranfallig.

Zudem ist aus einem nicht vorveröffentlichten Stand der Technik (DE 103 12 304,0) ein Kraftfahrzeugschloß bekannt, bei dem die für die Freigabe der Schloßfalle aufzubringende Kraft bzw. Arbeit auf ein Minimum reduziert ist. Dies wird dadurch erreicht, daß die Sperrklinke mit einer Sperrklinkenkinematik zusammenwirkt, und die Schloßfalle nicht unmittelbar von der Sperrklinke in ihrer Hauptschließstellung gehalten wird sondern mittelbar mittels der Sperrklinkenkinematik. Bei diesem Kraftfahrzeugschloß ist für eine sichere Öffnung beispielsweise bei vereister Tür nicht besonders vorgesorgt. Der Offenbarungsgehalt der Anmeldungsunterlagen der DE 103 12 304.0 wird hiermit durch Bezugnahme zum Offenbarungsgehalt der vorliegenden Patentanmeldung gemacht.

Das den Ausgangspunkt der vorliegenden Erfindung bildende Kraftfahrzeugschloß (DE 196 14 122 Al) sieht bei mehrrastigen Kraftfahrzeugschlössern eine Sperrklinke vor, die erst nach der Bewegung der Schloßfalle in die Freigabestellung wieder in die Einfallstellung zurückkehren kann. Dies wird dadurch realisiert, daß die Sperrklinke mit der Schloßfalle in Vorraststellung eine Überdeckung aufweist und die Sperrklinke so ausgeführt ist, daß sie durch ihren motorischen Antrieb erst nach Verlagerung der Schloßfalle in die Freigabestellung wieder in die Einfallstellung zurückkehren kann. Dabei ist die Überdeckung zwischen Schloßfalle und Sperrklinke so ausgeführt, daß eine Abtastung der Sperrklinke durch Sensoren unterbleiben kann. Nachteilig hieran ist jedoch, daß dieses Konzept nur bei mehrrastigen Kraftfahrzeugschlössern anwendbar ist Zudem ist bei festgefrorenen Türen eine erhöhte Kraft durch den Bediener aurfzubringen, um die Kraftfahrzeugtür zu öffnen.

Der Lehre der vorliegenden Patentanmeldung liegt das Problem zugrunde, ein Kraftfahrzeugschloß anzugeben, bei dem eine Öffnung auf einfäche Weise zu jedem Zeitpunkt sicher realisierbar ist.

Das obige Problem wird bei einem Kraftfahrzeugschloß mit den Merkmalen des Oberbegriffs von Anspruch 1 durch die Merkmale des kennzeichnenden Teils von Anspruch 1 gelöst. Vorteilhafte Weiterbildungen sind Gegenstand der Unteransprüche.

Die grundlegende Idee der vorliegenden Erfindung liegt darin, einen Zwangs-Öffnungsmechanismus für die Schloßfalle vorzusehen, der auf die Bewegung der Sperrklinke abgestimmt ist und mit der Schloßfalle selbst oder mit einem mit der Schloßfalle bewegungsgekoppelten Element auf dem letzten Teil der Bewegung der Sperrklinke in die Überhubstellung und/oder während einer Weiterbewegung des Antriebs der Sperrklinke nach Erreichen der AushebeStellung der Sperrklinke formschlüssig in Eingriff steht, so daß die Schloßfalle durch den Zwangs-Öffnungsmechanismus in Richtung der Freigabestellung verlagert wird.

Hierdurch wird die Schloßfalle bei ausgehobener Sperrklinke in jedem Fall jedenfalls ein kleines Stück zwangsweise in Richtung der Freigabestellung verlagert, so daß eine evtl. vorhandene anfängliche Blockade wie z. B. durch Schnee oder Eis wirksam überwunden wird. Diese konstruktive Lehre geht von der Erkenntnis aus, daß zumeist nach einem anfänglichen "Losbrechen" der Schloßfalle aus der Hauptschließstellung das weitere Öffnen der Kraftfahrzeugtür oder -klappe leicht möglich ist, zumindest aber durch Überdekkung der Schloßfalle mit der Bewegungsbahn der Sperrklinke sichergestellt ist, daß die Sperrklinke jedenfalls nicht mehr in die Einfallstellung zurückgelangt. Die Kraftfahrzeugtür oder -klappe kann jedenfalls dann von Hand geöffnet werden, auch wenn sie noch von Schnee oder anderweit belastet sein sollte.

Damit nach der ersten Überwindung der Blockade sichergestellt ist, daß die Sperrklinke nicht zurück in die Einfallstellung fällt und somit nachträglich die Möglichkeit eines ungewollten Wiedereinfallens gegeben ist, weist das Kraftfahrzeugschloß in vorteilhafter Ausführung ein Haltemittel auf, das verhindert, daß die Schloßfalle nach der Freigabe durch die Sperrklinke in die Hauptschließstellung zurück gedrückt wird.

Damit das Schließen des Kraftfahrzeugschlosses ebenso sichergestellt ist wie das Öffnen, ist es vorteilhaft wenn der Zwangs-Öffnungsmechanismus für die Schloßfalle zudem ein Zwangs-Schließmechanismus für die Sperrklinke ist, der die Sperrklinke in Richtung ihrer Einfallstellung verlagert, wenn die Schloßfalle von der Freigabestellung in Richtung ihrer Hauptschließstellung verlagert wird.

Vorzugsweise weist der Zwangs-Öffnungsmechanismus einen Mitnehmer auf, der die formschlüssige Verbindung mit der Schloßfalle oder mit einem mit der Schloßfalle bewegungsgekoppelten Element sicherstellt Ein Mitnehmer ist dabei insofern besonders geeignet, da er auf einfache Weise und somit preiswert in das Kraftfahrzeugschloß integriert werden kann und gleichzeitig eine gute Kraftübertragung auf die Schloßfalle ermöglicht.

In einer alternativen Ausführungsform weist der Zwangs-Öffnungsmechanismus einen Hebel insbesondere an der Sperrklinke auf, der mit der Sperrklinkenkinematik formschlüssig in Eingriff bringbar ist. Bevorzugt hieran ist, daß durch die Sperrklinkenkinematik die Betätigungskräfte für die Sperrklinke gering gehalten werden.

Besonders zweckmäßig ist es, wenn der Zwangs-Öffnungsmechanismus nicht mit der Schloßfalle selbst, sondern mit einem mit der Schloßfalle bewegungsgekoppelten Element formschlüssig in Eingriff bringbar ist. Hierdurch ist es möglich zwischen der Sperrklinke und der Schloßfalle eine Sperrklinkenkinematik anzuordnen, durch die die für die Freigabe der Schloßfalle aufzubringende Kraft auf ein Minimum reduziert ist (wie in der DE 103 12 304.0 beschrieben). Da bei einem Kraftfahrzeugtürschloß mit geringen Betätigungskräften die Wirkung eines Vereisens der Kraftfahrzeugtür besonders störend ist, eine die Zwangsöffnung hier besonders vorteilhaft.

Insbesondere vorteilhaft ist es, wenn der Zwangs-Öfnungsmechanismus an der Sperrklinke selbst angeordnet ist Der Antrieb ist dann auf besonders einfache Weise realisiert und die Abstimmung zwischen dem Zwangs-Öffnungsmechanismus und der Sperrklinke ist durch eine entsprechende Positionierung an der Sperrklinke immer gegeben.

Im folgenden wird die Erfindung anhand der Zeichnung unter Bezugnahme auf ein bevorzugtes Ausführungsbeispiel bzw. bevorzugte Ausführungsbeispiele näher erläutert. Im Zuge dieser Erläuterungen werden weitere Ausgestaltungen und Weiterbildungen und weitere Merkmale, Eigenschaften, Aspekte und Vorteile der Erfindung mit erläutert. In der Zeichnung zeigt
- Fig. 1: eine schematische Darstellung eines Kraftfahrzeugschlosses mit der Schloßfalle in Hauptschließstellung,
- Fig. 2: eine schematische Darstellung des Kraftfahrzeugschlosses aus Fig. 1 mit der Schloßfalle verlagert in Richtung der Freigabe-Stellung,
- Fig. 3: eine schematische Darstellung des Kraftfahrzeugschlosses aus Fig. 1 mit der Schloßfalle nun in Freigabestellung.
- Fig. 4: eine schematische Darstellung eines weiteren Ausführungsbeispiels mit der Sperrklinke in einer Position zwischen Aushebestellung und Überhubstellung,
- Fig. 5: eine schematische Darstellung des Kraftfahrzeugschlosses aus Fig. 4 mit der Sperrklinke in einer Position zwischen Aushebestellung und Einfallstellung.

Fig. 1 zeigt ein Kraftfahrzeugschloß 1 mit einer Schloßfalle 2 und einer Sperrklinke 3. Die Schloßfalle 2, die hier und vorzugsweise als Drehfalle ausgeführt ist, ist aus einer Hauptschließstellung (Fig. 1) in eine Freigabestellung (Fig. 3) und umgekehrt verlagerbar. Die Sperrklinke 3 weist eine Einfallstellung auf (Fig. 1), in der sie die Schloßfalle 2 in der Hauptschließstellung hält Daneben weist die Sperrklinke 3 eine Aushebestellung (Fig. 3) auf, in der die Schloßfalle 2 freigegeben ist. Auf dem Weg von der Einfallstellung in die Aushebestellung passiert die Sperrklinke 3 eine Überhubstellung, die in Fig. 2 dargestellt ist In dieser Überhubstellung ist die Sperrklinke 3 weiter als in der Aushebestellung ausgehoben, so daß die Schloßfalle 2 mit einem gewissen Abstand zwischen der Rastnase an der Sperrklinke 3 und der zugehörigen Rastnase an der Schloßfalle 2 freigegeben ist. Der so realisierte Überhub der Sperrklinke 3 wird hier und vorzugsweise erfindungsgemäß für eine Zwangsöffnung der Schloßfalle 2 genutzt.

Im hier gezeigten Ausführungsbeispiel wird die Verlagerung der Sperrklinke 3 aus ihrer Einfallstellung in die Aushebestellung mittels eines motorischen Antriebs 4 realisiert. Anstelle des motorischen Antriebs 4 kann die Bewegung aber auch manuell, also auf mechanische Weise erfolgen. Auch kann vorgesehen sein, daß der motorische Antrieb 4 nur für die Bewegung von der Einfallstellung in die Aushebestellung und Überhubstellung wirksam ist Die Bewegung von der Aushebestellung zurück in die Einfallstellung kann dann auf andere Weise, wie z. B. durch eine Feder, realisiert sein.

Der motorische Antrieb 4 weist hier und vorzugsweise einen elektrischen Motor 5 und ein Getriebe 6 auf. Das Getriebe 6 weist eine Schnecke 7 und mehrere Zahnräder 8, 9 auf, die so angeordnet sind, daß die Sperrklinke 3 hier und vorzugsweise von der Einfallstellung in die Aushebestellung bewegbar ist. In Fig. 1 ist nicht erkennbar, daß sich dazu auf der Unterseite des Zahnrades 9 ein Mitnehmer befindet, der in eine ebenfalls unterhalb des Zahnrades 9 liegende Führung an der Sperrklinke 3 eingreift. Das ist aber das Funktionsprinzip des Standes der Technik, beispielsweise aus der DE 39 32 268 C2 oder DE 196 14 122 A1. Darauf darf verwiesen werden. Anstelle des elektromotorischen Antriebs kann auch ein pneumatischer oder ein hydraulischer Antrieb vorgesehen sein.

Desweiteren weist das Kraftfahrzeugschloß 1 einen Zwangs-Öffnungsmechanismus 10 auf, dessen Bewegung auf die Bewegung der Sperrklinke 3 abgestimmt ist. Der Zwangs-Öffnungsmechanismus 10 ist hier und vorzugsweise so angeordnet und mit dem motorischen Antrieb 4 gekoppelt, daß er mit der Schloßfalle 2 formschlüssig in Eingriff kommt, sobald die Sperrklinke 3 die Schloßfalle 2 freigegeben hat. Eine weitere Bewegung des motorischen Antriebs 4, die auch die Sperrklinke 3 in ihre Überhubstellung bewegt (Fig. 2), führt dazu, daß der Zwangs-Öffnungsmechanismus 10 die Schloßfalle 2 zwangsweise in Richtung der Freigabestellung der Schloßfalle 2 verlagert. Die Bewegung der Sperrklinke 3 von der Aushebestellung in die Überhubstellung ist somit der Teil der Bewegung, der bzgl. des Zwangs-Öffnungsmechanismus 10 an der Schloßfalle 2 wirksam ist.

Für die Erfindung ist es jedoch nicht zwangsläufig notwendig, daß die Sperrklinke 3 eine Überhubstellung aufweist. Die Bewegung, die dazu führt, daß der Zwangs-Öffnungsmechanismus 10 formschlüssig mit der Schloßfalle 2 oder einem mit der Schloßfalle 2 bewegungsgekoppelten Element in Eingriff kommt, kann auch eine Weiterbewegung des Antriebs 4 der Sperrklinke 3 nach dem Erreichen der Aushebestellung der Sperrklinke 3 sein. Die Sperrklinke 3 kann in diesem Fall in ihrer Aushebestellung verharren.

Da die Sperrklinke 3 beim Schließen der Kraftfahrzeugtür üblicherweise in ihre Überhubstellung verlagert wird, kommt der Zwangs-Öffnungsmechanismus 10 auch bei der Verlagerung der Schloßfalle 2 in die Hauptschließstellung mit der Schloßfalle 2 formschlüssig in Eingriff. Wenn der Zwangs-Öffnungsmechanismus 10 an der Sperrklinke 3 angeordnet oder entsprechend mit dieser bewegungsgekoppelt ist, wird die Sperrklinke 3 mittels des Zwangs-Öffnungsmechanismus 10 von der Schloßfalle 2 in Richtung der Einfallstellung verlagert, so daß der Zwangs-Öffnungsmechanismus 10 hier auch als Zwangs-Schließmechanismus dient und somit den Einfall der Sperrklinke 3 in die Einfallstellung sicherstellt.

Zusätzlich weist das Kraftfahrzeugschloß 1 ein Haltemittel 11 auf, das verhindert, daß die Schloßfalle 2 nach der Freigabe durch die Sperrklinke 3 in die Hauptschließstellung zurückgedrückt wird. Das Haltemittel 11 ist hier und vorzugsweise als Feder ausgeführt, die die Schloßfalle 3 in Richtung der Freigabestellung belastet Hierdurch ist sichergestellt, daß die Schloßfalle 3 nicht von selbst, d. h. aufgrund einer Belastung durch auf der Klappe aufliegenden Schnee o. dg1. wieder in ihre Hauptschließstellung zurückkehrt. Zudem wird durch die Feder erreicht, daß die Schloßfalle 2 nach der Überwindung einer anfänglichen Blockade mittels des Zwangs-Öffnungsmechanismus 10 in die Freigabestellung bewegt wird.

Der Sperrklinke 3 ist ebenfalls eine Feder zugeordnet, die die Sperrklinke 3 in Richtung ihrer Einfallstellung belastet. Im hier gezeigten Ausführungsbeispiel sind das Haltemittel 11 für die Schloßfalle 2 und die Feder für die Sperrklinke 3 ein und dieselbe Feder. Es kann sich hierbei jedoch auch um verschiedene Elemente handeln.

Der Zwangs-Öffnungsmechanismus 10 ist hier als Mitnehmer ausgeführt, der mit einem Gegenstück 12 an der Schloßfalle 2 wechselwirkt. Beim Gegenstück 12 handelt es sich um eine Anlagefläche, an der der Mitnehmer formschlüssig zur Anlage kommt, wodurch die Schloßfalle 2 in Richtung der Freigabestellung verlagert wird. Der Zwangs-Öffnungsmechanismus 10 kann anstelle des Mitnehmers auch einen Hebel, eine Kniehebelmechanik, eine Steuerkurve, einen Seilzug, ein Zahnrad o. dgl. aufweisen. Wichtig ist dabei nur, daß der Zwangs-Öffnungsmechanismus 10 auf die Bewegung der Sperrklinke 3 abgestimmt ist und daran angepaßt mit der Schloßfalle 2 formschlüssig in Eingriff kommt.

Im hier dargestellten Ausführungsbeispiel ist der Zwangs-Öffnungsmechanismus 10 an der Sperrklinke 3 selbst angeordnet. Damit ist die Abstimmung zwischen der Bewegung der Sperrklinke 3 und der Bewegung des Zwangs-Öffnungsmechanismus 10 auf besonders einfache Weise sichergestellt. Der Zwangs-Öffnungsmechanismus 10 kann jedoch auch an oder in einem anderen Teil der Schloßmechanik angeordnet sein. Er sollte jedoch auch dann zumindest mittelbar von dem motorischen Antrieb 4 der Sperrklinke 3 antreibbar sein und keinen eigenen Antrieb aufweisen.

Das Kraftfahrzeugschloß 1 weist zudem noch ein Haltemittel 13 auf, durch welches verhindert wird, daß die Sperrklinke 3 aus ihrer Aushebestellung zurück in die Einfallstellung fällt, so lange die Schloßfalle 2 nicht zurück in die Hauptschließstellung bewegt worden ist. Das Haltemittel 13 ist hier als Anlagefläche an der Schloßfalle 2 vorgesehen, an der die Sperrklinke 3 unter der Federkraft der Feder 11 anliegt, die aber das Wiedereinfallen der Sperrklinke 3 verhindert.

Das hier gezeigte Ausführungsbeispiel zeigt ein Kraftfahrzeugschloß 1 mit nur einer Schließstellung, nämlich der Hauptschließstellung. Die Lehre kann aber genauso bei mehrrastigen Kraftfahrzeugschlössern Verwendung finden.

Allerdings ist die Wirkung des Zwangs-Öffnungsmechanismus 10 dann auf eine Schließstellung, vorzugsweise die Hauptschließstellung beschränkt.

Fig. 4 zeigt ein mehrrastiges Kraftfahrzeugschloß 1 bei dem die Sperrklinke 3 Teil einer Sperrklinkenanordnung 14 ist Die Sperrklinkenanordnung 14 hält die Schloßfalle 2 mit einer Hauptrast 15 in ihrer Hauptschließstellung und mit einer Vorrast 16 in ihrer Vorschließstellung. Hierzu weist die Sperrklinkenauordnung 14 neben der Sperrklinke 3 eine Sperrklinkenkinematik 17 auf. Die Sperrklinkenkinematik 17 weist hier zwei Hebel 18, 19 auf, wobei die Hauptrast 15 und die Vorrast 16 an dem ersten Hebel 18 angeordnet sind und der zweite Hebel 19 zur Kopplung der Sperrklinkenkinematik 17 mit der Schloßfalle 2 dient. Das Funktionsprinzip dieses Kraftfahrzeugschlosses 1 ist bereits aus der DE 103 12 304.0 bekannt, auf die diesbezüglich nochmals verwiesen und deren Offenbarungsgehalt durch Bezugnahme aufgenommen wird. Bevorzugte konstruktive Varianten dieses Standes der Technik sollen auch in Kombination mit der vorliegend beschriebenen Erfindung bevorzugt Anwendung finden.

Hier und vorzugsweise weist die Sperrklinkenanordnung 14 eine Haltestellung auf in der die Schloßfalle 2 in ihrer Hauptschließstellung gehalten wird. In dieser Haltestellung ist die Sperrklinkenkinematik 17 durch die Sperrklinke 3 blockiert. Die Verlagerung der Schloßfalle 2 aus der Hauptschlielistellung in Richtung ihrer Freigabestellung ist insofern nur möglich, wenn die Sperrklinke 3 in ihre Aushebestellung bezüglich der Sperrklinkenkinematik 17 verlagert ist. Mit der Verlagerung der Schloßfalle 2 aus der Hauptschließstellung heraus in Richtung der Freigabestellung wird auch die mit der Schloßfalle 2 bewegungsgekoppelte Sperrklinkenkinematik 17 aus der Haltestellung in Richtung der Freigabestellung verstellt

Die Sperrklinke 3 weist den Zwangs-Öffnungsmechanismus 10 hier in Form eines an der Sperrklinke 3 angeordneten Hebelarms auf. Der Zwangs-Öffnungsmechanismus 10 steht in Überhubstellung der Sperrklinke 3 mit dem ersten Hebel 18 der Sperrklinkenkinematik 17 formschlüssig in Eingriff und verlagert den ersten Hebel 18 so, daß die Sperrklinkenkinematik 17 die Schloßfalle 2 in Richtung ihrer Freigabestellung verlagert (Fig. 4). Der erste Hebel 18 wirkt hier als das mit der Schloßfalle 2 bewegungsgekoppelte Element, das mit dem Zwangs-Öffnungsmechanismus 10 formschlüssig in Eingriff kommt. Bei der Verlagerung der Schloßfalle 2 aus der Vorschließstellung in die Freigabestellung ist der Zwangs-Öffnungsmechanismus 10 nicht wirksam.

Der Zwangs-Öffnungsmechanismus 10 dient hier und bevorzugt auch als Zwangs-Schließmechanismus (Fig. 5), indem der Zwangs-Öffnungsmechanismus 10 bei der Verlagerung der Schloßfalle 2 von der Freigabestellung in Richtung der Hauptschließstellung mittels der Sperrklinkenkinematik 17 so verlagert wird, daß dadurch die Sperrklinke 3 in Richtung ihrer Einfallstellung verlagert wird. Dies geschieht dadurch, daß der Hebel 18 der Sperrklinkenkinematik 17 beim Schließen der Schloßfalle 2 mit dem Zwangs-Öffnungsmechanismus 10 formschlüssig in Eingriff kommt und mittels des Zwangs-Öffnungsmechanismus 10 die Sperrklinke 3 in Richtung ihrer Einfallstellung verlagert.

Schließlich darf noch auf die zeitgleich von der Anmelderin beim Deutschen Patent- und Markenamt eingereichte deutsche Patentanmeldung hingewiesen werden, deren Inhalt in vollem Umfange zum Gegenstand der vorliegenden Patentanmeldung gemacht wird. Dies betrifft insbesondere die dort beschriebene Ausgestaltung der Open-By-Wire-Funktion (OBW) sowie die Anwendung eines Winkelsensors zur Überwachung und/oder zur Steuerung der Funktionselemente Schloßfalle 2 und Sperrklinke 3.

## Patentansprüche

1. Kraftfahrzeugschloß mit einer Schloßfalle (2) und einer Sperrklinke (3), wobei die Schloßfalle (2) aus einer Hauptschließstellung in eine Freigabestellung und umgekehrt verlagerbar ist, wobei die Sperrklinke (3) aus einer die Schloßfalle (2) in der Hauptschließstellung haltenden Einfallstellung in eine die Schloßfalle (2) freigebende Aushebestellung und ggf. darüber hinaus in eine Überhubstellung und umgekehrt bewegbar ist, wobei, vorzugsweise, die in Freigabestellung befindliche Schloßfalle (2) die Sperrklinke (3) in ihrer Aushebestellung hält und wobei, vorzugsweise, ein motorischer Antrieb (4) zum Bewegen der Sperrklinke (3) vorgesehen ist,
**dadurch gekennzeichnet,**
**daß** ein durch die Bewegung der Sperrklinke (3) oder des die Sperrklinke (3) bewegenden Antriebs (4) betätigter Zwangs-Öffnungsmechanismus (10) für die Schloßfalle (2) vorgesehen ist und
**daß** die Sperrklinke (3) oder der Antrieb (4) mittels des Zwangs-Öffnungsmechanismus (10) zumindest auf dem letzten Teil der Bewegung der Sperrklinke (3) in Richtung der Überhubstellung und/oder während einer Weiterbewegung des Antriebs (4) nach Erreichen der Aushebestellung der Sperrklinke (3) formschlüssig mit der Schloßfalle (2) oder mit einem mit der Schloßfalle (2) bewegungsgekoppelten Element in Eingriff steht und die Schloßfalle (2) zwangsweise in Richtung der Freigabestellung verlagert.

2. Kraftfahrzeugschloß nach Anspruch 1, **dadurch gekennzeichnet, daß** ein Haltemittel (11) vorgesehen ist, das verhindert, daß die Schloßfalle (2) nach der Freigabe durch die Sperrklinke (3) in die Hauptschließstellung zurück gedrückt wird, vorzugsweise, daß das Haltemittel (11) als Feder ausgeführt ist, die die Schloßfalle (2) in Richtung der Freigabestellung belastet.

3. Kraftfahrzeugschloß nach Anspruch 1 oder 2, **dadurch gekennzeichnet, daß** der Sperrklinke (3) eine Feder zugeordnet ist, die die Sperrklinke (3) in Richtung ihrer Einfallstellung belastet.

4. Kraftfahrzeugschloß nach den Ansprüchen 2 und 3, **dadurch gekennzeichnet, daß** nur eine Feder (11) vorgesehen ist, die sowohl die Schloßfalle (2) in Richtung der Freigabestellung als auch die Sperrklinke (3) in Richtung der Einfallstellung belastet.

5. Kraftfahrzeugschloß nach einem der vorherigen Ansprüche, **dadurch gekennzeichnet, daß** der Zwangs-Öffnungsmechanismus (10) für die Schloßfalle (2) zudem als ein Zwangs-Schließmechanismus für die Spenklinke (3) ausgeführt ist, vorzugsweise, daß der Zwangs-Schließmechanismus durch die Bewegung der Schloßfalle (2) von der Freigabestellung in Richtung der Hauptschließstellung betätigbar ist.

6. Kraftfahrzeugschloß nach einem der vorherigen Ansprüche, **dadurch gekennzeichnet, daß** der Zwangs-Öffnungsmechanismus (10) einen Mitnehmer aufweist, der so angeordnet und ausgeführt ist, daß er mit der Schloßfalle (2) oder einem mit der Schloßfalle (2) bewegungsgekoppelten Element formschlüssig in Eingriff steht, sobald die Sperrklinke (3) in ihre die Schloßfalle (2) freigebende Aushebestellung verlagert ist und bei weiterer Bewegung der Sperrklinke (3) und/oder des die Sperrklinke (3) bewegenden Antriebs (4) die Schloßfalle (2) mittelbar oder unmittelbar in Richtung der Freigabestellung verlagert.

7. Kraftfahrzeugschloß nach einem der vorherigen Ansprüche, **dadurch gekennzeichnet, daß** der Zwangs-Öffnungsmechanismus (10) einen Hebel auf weist, der so angeordnet und ausgeführt ist, daß er mit der Schloßfalle (2) oder einem mit der Schloßfalle (2) bewegungsgekoppelten Element formschlüssig in Eingriff steht, sobald die Sperrklinke (3) in ihre die Schloßfalle (2) freigebende Aushebestellung verlagert ist und bei weiterer Bewegung der Sperrklinke (3) und/oder des die Sperrklinke (3) bewegenden Antriebs (4) die Schloßfalle (2) mittelbar oder unmittelbar in Richtung der Freigabestellung verlagert.

8. Kraftfahrzeugschloß nach einem der vorherigen Ansprüche, **dadurch gekennzeichnet, daß** der Zwangs-Öffnungsmechanismus (10) einen Hebel, eine Kniehebelmechanik, eine Steuerkurve, einen Seilzug und/oder ein Zahnrad aufweist.

9. Kraftfahrzeugschloß nach einem der vorherigen Ansprüche, **dadurch gekennzeichnet, daß** ein mit dem Zwangs-Öffnungsmechanismus (10) wechselwirkendes Gegenstück (12), insbesondere eine Anlagefläche, vorgesehen ist und daß das Gegenstück (12) an der Schloßfalle (2) oder an einem mit der Schloßfalle (2) bewegungsgekoppelten Element angeordnet ist.

10. Kraflfahrzeugschloß nach einem der vorherigen Ansprüche, **dadurch gekennzeichnet, daß** der Zwangs-Öffnungsmechanismus (10) an der Sperrklinke (3) angeordnet ist.

11. Kraftfahrzeugschloß nach einem der vorherigen Ansprüche, **dadurch gekennzeichnet, daß** der Zwangs-Öffnungsmechanismus (10) an oder in einem Teil der Schloßmechanik angeordnet und mittels des die Sperrklinke (3) antreibenden Antriebs (4) bewegbar ist.

12. Kraftfahrzeugschloß nach einem der vorherigen Ansprüche, **dadurch gekennzeichnet, daß** die Schloßfalle (2) als Drehfalle ausgeführt ist.

13. Kraftfahrzeugschloß nach einem der vorherigen Ansprüche, **dadurch gekennzeichnet, daß** der Zwangs-Öffnungsmechanismus (10) bei einer mehrrastigen Schloßfalle in der Hauptschließstellung wirksam ist.

14. Kraftfahrzeugschloß nach einem der vorherigen Ansprüche, **dadurch gekennzeichnet, daß** ein Haltemittel (13) für die Sperrklinke (3) vorgesehen ist und daß das Haltemittel (13) die Sperrklinke (3) bei aus der Hauptschließstellung verlagerter Schloßfalle (2) in der Aushebestellung hält, vorzugsweise, daß das Haltemittel (13) als Anlägefläche an der Schloßfalle (2) ausgeführt ist.

15. Kraftfahrzeugschloß nach einem der vorherigen Ansprüche, **dadurch gekennzeichnet, daß** eine Sperrklinkenanordnung (14) vorgesehen ist, daß die Sperrklinkenanordnung (14) eine Sperrklinkenkinematik (17) und die Sperrklinke (3) aufweist, daß die Sperrklinkenanordaung (14) in wenigstens eine Haltestellung und in eine Freigabestellung bringbar ist, daß die in Haltestellung befindliche Sperrklinkenanordnung (14) die Schloßfalle (2) jedenfalls in der Hauptschließstellung hält, daß durch die Verlagerung der Schloßfalle (2) aus der Hauptschließstellung heraus in Richtung der Freigabestellung die Sperrklinkenkinematik (17) verstellt wird und daß bei in Haltestellung befindlicher Sperrklinkenanordnung (14) die Sperrklinke (3) die durch die Schloßfalle (2) bewirkbare Verstellung der Sperrklinkenkinematik (17) und damit die Verlagerung der Schloßfalle (2) blockiert.

## Claims

1. Motor vehicle lock with a lock latch (2) and a pawl (3), wherein the lock latch (2) can be shifted from a main closing position into a release position and vice versa, wherein the pawl (3) can be moved from a latching position retaining the lock latch (2) in the main closing position into a lift-out position releasing the lock latch (2) and, if appropriate, can be moved furthermore into an excess lifting position and vice versa, wherein, preferably, the lock latch (2) in the release position retains the pawl (3) in its lift-out position, and wherein, preferably, a motorized drive (4) is provided to move the pawl (3), **characterized in that** a forced opening mechanism (10) is provided for the lock latch (2), said forced opening mechanism being actuated by the movement of the pawl (3) or of the drive (4) moving the pawl (3), and **in that** the pawl (3) or the drive (4) is in form-fitting engagement with the lock latch (2) or with an element coupled in terms of movement to the lock latch (2) by means of the forced opening mechanism (10), at least over the last part of the movement of the pawl (3) in the direction of the excess lifting position and/or during a further movement of the drive (4) after the lift-out position of the pawl (3) has been reached, and forcibly shifts the lock latch (2) in the direction of the release position.

2. Motor vehicle lock according to Claim 1,
**characterized in that** a retaining means (11) is provided, the retaining means preventing the lock latch (2), after release by the pawl (3), from being pressed back into the main closing position, and preferably **in that** the retaining means (11) is designed as a spring which loads the lock latch (2) in the direction of the release position.

3. Motor vehicle lock according to Claim 1 or 2, **characterized in that** the pawl (3) is assigned a spring which loads the pawl (3) in the direction of its latching position.

4. Motor vehicle lock according to Claims 2 and 3, **characterized in that** only one spring (11) is provided, the spring both loading the lock latch (2) in the direction of the release position and loading the pawl (3) in the direction of the latching position.

5. Motor vehicle lock according to one of the preceding claims, **characterized in that** the forced opening mechanism (10) for the lock latch (2) is also designed as a forced closing mechanism for the pawl (3), and preferably **in that** the forced closing mechanism can be actuated by the movement of the lock latch (2) from the release position in the direction of the main closing position.

6. Motor vehicle lock according to one of the preceding claims, **characterized in that** the forced opening mechanism (10) has a driver which is arranged and designed in such a manner that it is in form-fitting engagement with the lock latch (2) or with an element coupled in terms of movement to the lock latch (2) as soon as the pawl (3) is shifted into its lift-out position releasing the lock latch (2), and, upon further movement of the pawl (3) and/or of the drive (4) moving the pawl (3), shifts the lock latch (2) indirectly or directly in the direction of the release position.

7. Motor vehicle lock according to one of the preceding claims, **characterized in that** the forced opening mechanism (10) has a lever which is arranged and designed in such a manner that it is in form-fitting engagement with the lock latch (2) or with an element coupled in terms of movement to the lock latch (2) as soon as the pawl (3) is shifted into its lift-out position releasing the lock latch (2), and, upon further movement of the pawl (3) and/or of the drive (4) moving the pawl (3), shifts the lock latch (2) indirectly or directly in the direction of the release position.

8. Motor vehicle lock according to one of the preceding claims, **characterized in that** the forced opening mechanism (10) has a lever, a toggle lever mechanism, a radial cam, a cable pull and/or a gear wheel.

9. Motor vehicle lock according to one of the preceding claims, **characterized in that** a counterpart (12), in particular a bearing surface, which interacts with the forced opening mechanism (10) is provided, and **in that** the counterpart (12) is arranged on the lock latch (2) or on an element coupled in terms of movement to the lock latch (2).

10. Motor vehicle lock according to one of the preceding claims, **characterized in that** the forced opening mechanism (10) is arranged on the pawl (3).

11. Motor vehicle lock according to one of the preceding claims, **characterized in that** the forced opening mechanism (10) is arranged on or in a part of the lock mechanism and can be moved by means of the drive (4) which drives the pawl (3).

12. Motor vehicle lock according to one of the preceding claims, **characterized in that** the lock latch (2) is designed as a rotary latch.

13. Motor vehicle lock according to one of the preceding claims, **characterized in that** the forced opening mechanism (10) is effective in the main closing position in the case of a multi-latching lock latch.

14. Motor vehicle lock according to one of the preceding claims, **characterized in that** a retaining means (13) is provided for the pawl (3), and **in that**, when the lock latch (2) is shifted out of the main closing position, the retaining means (13) retains the pawl (3) in the lift-out position, and preferably **in that** the retaining means (13) is designed as a bearing surface on the lock latch (2).

15. Motor vehicle lock according to one of the preceding claims, **characterized in that** a pawl arrangement (14) is provided, **in that** the pawl arrangement (14) has pawl kinematics (17) and the pawl (3), **in that** the pawl arrangement (14) can be brought into at least one retaining position and into a release position, **in that** the pawl arrangement (14) in the retaining position retains the lock latch (2) at any rate in the main closing position, **in that** the pawl kinematics (17) is adjusted by the lock latch (2) being shifted out of the main closing position in the direction of the release position, and **in that**, when the pawl arrangement (14) is in the retaining position, the pawl (3) blocks the displacement, which can be brought about by the lock latch (2), of the pawl kinematics (17) and therefore the shifting of the lock latch (2).

## Revendications

1. Serrure de véhicule automobile comprenant un pêne (2) et un cliquet d'arrêt (3), le pêne (2) pouvant être déplacé d'une position de fermeture principale dans une position de libération et inversement, le cliquet d'arrêt (3) pouvant être déplacé d'une position d'enclenchement retenant le pêne (2) dans la position de fermeture principale dans une position de soulèvement libérant le pêne (2), et éventuellement en outre dans une position de dépassement de course et inversement, le pêne (2) se trouvant dans la position de libération retenant de préférence le cliquet d'arrêt (3) dans sa position de soulèvement et de préférence un entraînement par moteur (4) étant prévu pour déplacer le cliquet d'arrêt (3),
**caractérisée en ce**
**qu'**un mécanisme d'ouverture forcée (10) actionné par le mouvement du cliquet d'arrêt (3) ou de l'entraînement (4) déplaçant le cliquet d'arrêt (3) est prévu pour le pêne (2), et
en ce que le cliquet d'arrêt (3) ou l'entraînement (4), au moins sur la dernière partie du déplacement du cliquet d'arrêt (3) dans la direction de la position de dépassement de course et/ou pendant un déplacement poursuivi de l'entraînement (4), est en prise par engagement positif, au moyen du mécanisme d'ouverture forcée (10), avec le pêne (2) ou avec un élément accouplé en déplacement avec le pêne (2), et déplace le pêne (2) par force dans la direction de la position de libération.

2. Serrure de véhicule automobile selon la revendication 1, **caractérisée en ce qu'**il est prévu un moyen de retenue (11) qui empêche que le pêne (2) ne soit repoussé dans la position de fermeture principale après la libération par le cliquet d'arrêt (3), de préférence **en ce que** le moyen de retenue (11) est réalisé sous forme de ressort qui sollicite le pêne (2) dans la direction de la position de libération.

3. Serrure de véhicule selon la revendication 1 ou 2, **caractérisée en ce que** le cliquet d'arrêt (3) est associé à un ressort qui sollicite le cliquet d'arrêt (3) dans la direction de sa position d'enclenchement.

4. Serrure de véhicule automobile selon les revendications 2 et 3, **caractérisée en ce que** l'on prévoit seulement un ressort (11), qui contraint à la fois le pêne (2) dans la direction de la position de libération et le cliquet d'arrêt (3) dans la direction de la position d'enclenchement.

5. Serrure de véhicule automobile selon l'une quelconque des revendications précédentes, **caractérisée en ce que** le mécanisme d'ouverture forcée (10) pour le pêne (2) est en outre réalisé sous la forme d'un mécanisme de fermeture forcée pour le cliquet d'arrêt (3), de préférence **en ce que** le mécanisme de fermeture forcée peut être actionné par le mouvement du pêne (2) de la position de libération dans la direction de fermeture principale.

6. Serrure de véhicule automobile selon l'une quelconque des revendications précédentes, **caractérisée en ce que** le mécanisme d'ouverture forcée (10) présente un dispositif d'entraînement qui est disposé et réalisé de telle sorte qu'il soit en prise par engagement positif avec le pêne (2) ou avec un élément accouplé en déplacement avec le pêne (2), dès que le cliquet d'arrêt (3) est déplacé dans sa position de soulèvement libérant le pêne (2), et, dans le cas d'un mouvement poursuivi du cliquet d'arrêt (3) et/ou de l'entraînement (4) déplaçant le cliquet d'arrêt (3), qu'il déplace le pêne (2) directement ou indirectement dans la direction de la position de libération.

7. Serrure de véhicule automobile selon l'une quelconque des revendications précédentes, **caractérisée en ce que** le mécanisme d'ouverture forcée (10) présente un levier qui est disposé et réalisé de telle sorte qu'il soit en prise par engagement positif avec le pêne (2) ou avec un élément accouplé en déplacement avec le pêne (2), dès que le cliquet d'arrêt (3) est déplacé dans sa position de soulèvement libérant le pêne (2), et, dans le cas d'un mouvement poursuivi du cliquet d'arrêt (3) et/ou de l'entraînement (4) déplaçant le cliquet d'arrêt (3), qu'il déplace le pêne (2) directement ou indirectement dans la direction de la position de libération.

8. Serrure de véhicule automobile selon l'une quelconque des revendications précédentes, **caractérisée en ce que** le mécanisme d'ouverture forcée (10) présente un levier, un mécanisme à genouillère, une came, un câble Bowden et/ou une roue dentée.

9. Serrure de véhicule automobile selon l'une quelconque des revendications précédentes, **caractérisée en ce qu'**une pièce conjuguée (12) coopérant avec le mécanisme d'ouverture forcée (10), notamment une surface d'appui, est prévue, et **en ce que** la pièce conjuguée (12) est disposée sur le pêne (2) ou sur un élément accouplé en déplacement avec le pêne (2).

10. Serrure de véhicule automobile selon l'une quelconque des revendications précédentes, **caractérisée en ce que** le mécanisme d'ouverture forcée (10) est disposé sur le cliquet d'arrêt (3).

11. Serrure de véhicule automobile selon l'une quelconque des revendications précédentes, **caractérisée en ce que** le mécanisme d'ouverture forcée (10) est disposé sur ou dans une partie du mécanisme de serrure et peut être déplacé au moyen de l'entraînement (4) entraînant le cliquet d'arrêt (3).

12. Serrure de véhicule automobile selon l'une quelconque des revendications précédentes, **caractérisée en ce que** le pêne (2) est réalisé sous forme de pêne pivotant.

13. Serrure de véhicule automobile selon l'une quelconque des revendications précédentes, **caractérisée en ce que** le mécanisme d'ouverture forcée (10) est actif dans la position de fermeture principale lorsque le pêne a plusieurs encliquetages.

14. Serrure de véhicule automobile selon l'une quelconque des revendications précédentes, **caractérisée en ce qu'**il est prévu un moyen de retenue (13) pour le cliquet d'arrêt (3), et **en ce que** le moyen de retenue (13) retient le cliquet d'arrêt (3) dans la position de soulèvement lorsque le pêne (2) est déplacé hors de la position de fermeture principale, de préférence **en ce que** le moyen de retenue (13) est réalisé sous la forme d'une surface d'appui contre le pêne (2).

15. Serrure de véhicule automobile selon l'une quelconque des revendications précédentes, **caractérisée en ce qu'**il est prévu un agencement de cliquet d'arrêt (14), **en ce que** l'agencement de cliquet d'arrêt (14) présente une cinématique de cliquet d'arrêt (17) et le cliquet d'arrêt (3), **en ce que** l'agencement de cliquet d'arrêt (14) peut être amené dans au moins une position de retenue et dans une position de libération, **en ce que** l'agencement de cliquet d'arrêt (14) se trouvant dans la position de retenue retient le pêne (2) à chaque fois dans la position de fermeture principale, **en ce que** du fait du déplacement du pêne (2) de la position de fermeture principale dans la direction de la position de libération, la cinématique du cliquet d'arrêt (17) est déplacée et **en ce que** le cliquet d'arrêt (3) bloque le déplacement, pouvant être provoqué par le pêne (2), de la cinématique du cliquet d'arrêt (17) et donc le déplacement du pêne (2) lorsque l'agencement de cliquet d'arrêt (14) se trouve dans la position de retenue.
